# FASCICULE DE BREVET EUROPEEN

(11) **EP 2 603 053 B1**
(45) Date de publication et mention de la délivrance du brevet: **02.05.2018**
(21) Numéro de dépôt: 12290423.8
(22) Date de dépôt: 03.12.2012
(51) Int. Cl.: H04W 84/00, H04W 84/04, H01Q 1/00, H01Q 1/32

(54) **Système de couplage électrique entre un système antennaire et un terminal récepteur radio.**
Elektrisches Kopplungssystem zwischen einem Antennensystem und einem Funkempfangsendgerät
System for electric coupling between an antenna system and a radio receiver terminal.

(30) Priorité: 08.12.2011 FR 1103749
(43) Date de publication de la demande: 12.06.2013
(73) Titulaire: Fiamm Componenti Accessori - F.C.A. S.p.A., 36075 Montecchio Maggiore (IT)
(72) Inventeur: Demba, Niang, 78570 Andresy (FR)
(74) Mandataire: Lecce, Giovanni

(56) Documents cités:
- EP-A1- 2 495 809
- EP-A2- 1 231 672
- WO-A1-2009/073255
- WO-A2-2010/105210
- WO-A2-2010/107258
- US-A1- 2007 075 919
- US-A1- 2009 081 947
- US-A1- 2011 195 699

## Description

La présente invention concerne un système de couplage électrique entre un système antennaire et un terminal *(récepteur* - *radio).* Ladite invention est destinée entre autre aux applications sans fil pour les systèmes motorisés, permettant la transmission en haut débit de signaux radio - électriques. Ce système est implanté au sein même d'une antenne fixée sur une structure métallique pouvant être un véhicule automobile, un bateau, ...

A titre d'exemple nous expliquons dans ce qui suit, que le système de couplage électrique est placé sur un véhicule de type automobile. Mais, l'invention n'est pas limitée pour ce type de système. Elle concerne tous les types de structures métalliques pouvant avoir une cavité et utilisant l'émission - réception radio à savoir : les systèmes de transports routiers, aériens, maritimes ou fluviaux *(comme par exemple les voitures, les motocyclettes, les camions, les cars, les véhicules utilitaires, les engins agricoles, les trains, les tramways, les avions, les hélicoptères, les bateaux,...)* .

Le document EP 2410608, par exemple et qui correspond au document WO 2010107258, décrit une antenne de type aileron de requin pour vehicule comprenant une coiffe assurant l'étanchéité et l'aérodynamisme. Les antennes sont disposées soit à l'intérieur de la coiffe, soit sur la surface de la coiffe. Les systèmes de communications ont connu, ces dernières années une forte croissance pour la plupart sans fil. Ces systèmes exigent des antennes de communication ayant plus de fonctionnalités que les conceptions « classiques » ne le permettent. Ainsi, de nouveaux systèmes d'antennes sont apparus pour faire face à la demande des utilisateurs. Dans le secteur automobile, par exemple, ces nouvelles exigences se font sentir à travers les communications à l'intérieur et/ou l'extérieur du véhicule ainsi que les échanges entre le véhicule et son environnement.

De plus, nous pouvons remarquer que depuis plusieurs années, la part de l'électronique dans le domaine de l'automobile est devenue de plus en plus importante.

Par exemple, aux ondes modulées classiques pour transporter une information telle que : la modulation d'amplitude « AM » et la modulation de fréquence « FM », le système Global Positioning System « GPS », l'ouverture automatique des portes, la téléphonie mobile, les radars anticollision, ont été rajoutés au cours de ces dernières années.

Pour chacune de ces applications, un système d'émission - réception d'ondes électromagnétiques, spécifique est dédié. Le transport de l'information entre le système antennaire et le terminal *(de type émetteur* - *récepteur)* est assuré par les câbles Radio Fréquence « RF ».

Dans l'enveloppe « Soleau » « **DEMODULATION INTEGREE** » en référence 426675, on démontre que ces câbles Radio Fréquence « RF » peuvent être remplacés par des « bus » haut débit tels que l'USB, l'Ethernet...

**Ce système permet pour les constructeurs de s'affranchir de certains problèmes de compatibilité électromagnétique, d'obtenir par le biais de la suppression des câbles une diminution des dépenses et un gain de place important puisque, de ce fait l'environnement n'est plus occupé. Rappelons que ce système antennaire ne modifie pas le process actuellement utilisé et laisse indifférent le design du véhicule motorisé.**

En effet, dans notre exemple, la multiplication des applications, entraîne une utilisation importante de câbles coaxiaux pouvant générer de très gros problèmes de compatibilité électromagnétique à l'intérieur de l'habitacle dudit véhicule. Il devient particulièrement difficile chez les constructeurs automobiles d'implanter les câbles, les faisceaux à l'intérieur de l'habitacle pour des raisons de place (de plus en plus réduite) et de poids. Il est à noter que pour accompagner notre argumentation, le coût des câbles spécifiques peut être largement plus important comparé à celui des câbles classiques transportant des signaux analogiques.

La présente invention a pour objet de remédier aux inconvénients susmentionnés et décrits dans les paragraphes précédents. De ce fait, l'invention propose un nouveau moyen de transport des informations radio - électriques en haut débit. A savoir une transmission assurée par un couplage entre le système antennaire et le terminal *(récepteur* - *radio)* au sein d'une structure métallique fermée ou semi fermée (11). Dans notre exemple d'utilisation la structure métallique est un véhicule de type automobile mais les possibilités d'utilisation sont très importantes *(voir toutes les possibilités d'applications dans le premier chapitre)*. Le couplage est généré grâce à un contrôle du contact entre le système antennaire et le terminal *(récepteur -* radio) par le biais de la structure métallique. Principalement, ce contact est géré par l'ajout d'un élément rayonnant (10) *(selon la norme IEEE 802.XX)* dont la géométrie et les dimensions sont prédéfinies en fonction de la dimension de la structure métallique et du terminal *(récepteur* - *radio).*

Dans notre exemple d'application, le couplage est effectué par le biais du fût du système antennaire entrant à l'intérieur du véhicule et l'ajout sur ce fût d'un élément rayonnant permettant la transmission électrique des informations vers le terminal *(récepteur* - *radio).*
Pour information dans l'enveloppe Soleau « **PROTECTION EMBASE** » en référence 426673, on démontre le bien fondé d'une nouvelle semelle d'embase équipée d'une épargne supplémentaire (« épargne » ou libre passage traversant la semelle de l'embase).

Ci-après nous décrivons à titre d'exemple la présente invention en référence aux figures annexées dans lesquelles :
Figure A : Présentation de la situation actuelle, à savoir la transmission du signal électrique entre le système antennaire et le terminal *(récepteur* - radio) par l'intermédiaire de câbles.
Figure B : Présentation de l'invention, à savoir la transmission du signal effectuée par le biais d'un élément de couplage assurant la propagation du signal entre celui-ci et le terminal *(récepteur* - *radio).* Cet élément de couplage est directement relié au fût de l'embase et permet également la fixation de ces éléments entre eux (antenne - toit - élément rayonnant).

Repère (1) Fouet de l'antenne assurant la réception des signaux électromagnétiques,
Repère (2) Insert du système antennaire permettant la liaison mécanique du fouet (fouet/insert) et la transmission des signaux électromagnétiques,
Repère (3) Coiffe du système antennaire qui de part sa conception et sa fixation assure l'étanchéité, l'aérodynamisme et l'esthétique,
Repère (4) Le circuit électronique implanté dans cet emplacement permet de traiter les informations, les amplifier et les transmettre en un signal électrique,
Repère (5) Toit de la structure métallique sur laquelle est fixée l'antenne,
Repère (6) Bague assurant la reprise de masse sur le véhicule et la fixation de l'antenne *(associé à la pièce en repère* (7))
Repère (7) Système de serrage (écrou,....) assurant le maintien du système antennaire sur la structure métallique,
Repère (8) Câbles assemblés sur le circuit électronique et dont la fonction est d'assurer la transmission du signal électrique envers le terminal *(récepteur* - *radio),*
Repère (9) Terminal *(récepteur* - *radio)* implanté dans les systèmes de transports routiers, aériens, maritimes ou fluviaux,
Repère (10) Elément de couplage *(principe de l'invention)* destiné à fournir, du système antennaire envers le terminal *(récepteur* - *radio),* les signaux électriques utiles,
Repère (11) Transmission des informations radio - électriques en haut débit assurée par un couplage entre le système antennaire et le terminal *(récepteur* - radio) au sein d'une structure métallique fermée ou semi fermée,

## Revendications

1. Système antennaire comprenant un système de couplage électrique entre ledit système antennaire et un terminal récepteur - radio (9), le système de couplage permettant la transmission en haut débit des signaux radio - électriques (11), **caractérisé en ce que**
- le système antennaire comprend un fouet (1) apte à recevoir des signaux électromagnétique et comprenant en outre
- un insert (2) raccordé mécaniquement au fouet (1) et permettant la transmission des liaisons électromagnétiques,
- une coiffe (3) assurant l'étanchéité, l'aérodynamisme et l'esthétique du système antennaire,
- un circuit électronique (4) relié à l'insert (2) apte à traiter les signaux électriques et situé à l'intérieur de la coiffe (3),
- le système antennaire étant adapté à être fixé sur une structure métallique (5) par le biais d'une vis de serrage intégrée à l'élément de couplage (10), l'élément de couplage (10) étant situé sur la face opposée de la structure métallique (5) par rapport au système antennaire, les signaux électromagnétiques reçus par le fouet (1) sont traités en un signal électrique par le circuit électronique (4) pour les amplifier, les filtrer, les adapter en impédance avant de les délivrer à l'élément de couplage (10).

2. Système antennaire selon la revendication 1 **caractérisé en ce que** le signal généré est diffusé en haut débit sans fil (11) par l'élément de couplage (10) selon par exemple les Normes IEEE 802.XX, de type XBee, WI - FI, Bluetooth, vers un terminal récepteur-radio (9).

## Patentansprüche

1. Antennensystem, welches ein elektrisches Kopplungssystem zwischen dem Antennensystem und einem Funkempfangsendgerät (9) aufweist, wobei das Kopplungssystem die Übertragung von elektrischen Funkwellensignalen (11) mit hohem Durchsatz erlaubt, **dadurch gekennzeichnet, dass**
- das Antennensystem eine Peitschenantenne (1) aufweist, welche in der Lage ist, elektromagnetische Signale zu empfangen, und wobei es des Weiteren aufweist:
- einen Einsatz (2), welcher mechanisch mit der Peitschenantenne (1) verbunden ist, und wobei er die Übertragung von elektromagnetischen Verbindungen ermöglicht;
- eine Abdeckung (3), welcher die Dichtigkeit, die Aerodynamik und die Ästhetik des Antennensystems sicherstellt;
- einen elektrischen Schaltkreis (4), welcher mit dem Einsatz (2) verbunden ist, der in der Lage ist, die elektrischen Signale zu verarbeiten und welcher im Innern der Abdeckung (3) angeordnet ist;
- wobei das Antennensystem angepasst ist, um an einer metallischen Struktur (5) mittels einer Spannschraube befestigt zu sein, welche in den Kopplungselement (10) integriert ist;
wobei das Kopplungselement (10) an der gegenüberliegenden Seite von der metallischen Struktur (5) im Verhältnis zu dem Antennensystem angeordnet ist; wobei die elektromagnetischen Signale, welche durch die Peitschenantenne (1) empfangen werden, als ein elektrisches Signal durch den elektronischen Schaltkreis (4) verarbeitet werden, um sie zu verstärken, sie zu filtern, sie in der Impedanz anzupassen bevor sie dem Kopplungselement (10) bereitgestellt werden.

2. Antennensystem nach Anspruch 1, **dadurch gekennzeichnet, dass** das Signal, welches erzeugt wird, bei hohem Durchsatz drahtlos (11) durch das Kopplungselement (10) zum Beispiel gemäß den Normen IEEE 802.XX, von dem Typ XBee, WLAN, Bluetooth in Richtung zu einem Funkempfangsendgerät (9) ausgestrahlt wird.

## Claims

1. Antenna system including an electrical coupling system between said antenna system and a radio receiver terminal (9), the coupling system allowing the high-speed transmission of radio signals (11), **characterised in that**:
- The antenna system includes a whip (1) suited to receiving electromagnetic signals, which also includes:
- An insert (2) connected mechanically to the whip (1) and allowing the transmission of electromagnetic connections;
- A fairing (3) ensuring that the antenna system is impermeable, aerodynamic and aesthetically pleasing;
- An electronic circuit (4) connected to the insert (2) suited to handling electrical signals and located inside the fairing (3);
- The antenna system being suitable for attachment onto a metal structure (5) by means of a clamping screw integrated into the coupling element (10);
The coupling element (10) being situated on the opposite face of the metal structure (5) in relation to the antenna system, the electromagnetic signals received by the whip (1) being handled as an electrical signal by the electronic circuit (4) so as to amplify them, filter them and adapt them for impedance before supplying them to the coupling element (10).

2. Antenna system according to claim 1 **characterised in that** the signal generated is distributed via wireless broadband (11) by the coupling element (10) to a radio receiver terminal (9) according, for example, to IEEE 802-Series Standards of the XBee, WI - FI or Bluetooth type.
